# DEMANDE DE BREVET EUROPEEN

(11) **EP 1 132 522 A1**
(43) Date de publication de la demande: **12.09.2001**
(21) Numéro de dépôt: 00870039.5
(22) Date de dépôt: 08.03.2000
(51) Int. Cl.: E01B 9/34

(54) **Dispositif de fixation de rails de roulement**

(71) Demandeur: Gantry S.A., 1400 Nivelles (BE)
(72) Inventeur: Lemaire, Guy, 1440 Wauthier Braine (BE); Buech, Jean-Pierre, 69250 Neuville S/Saône (FR)
(74) Mandataire: Van Malderen, Joelle

(57) **Abrégé**

La présente invention se rapporte à un Dispositif de fixation d'un rail (5) de roulement tel qu'un rail de manutention sur un support comprenant au moins un plat ou une platine (4) sur lequel (ou laquelle) repose le rail (5), et au moins deux éléments, un élément primaire (1) destiné à la fixation de la semelle (10) du rail (5) et un élément secondaire correspondant à un ensemble vis (2) - écrou (6), la vis comprenant un corps (21) et une tête de vis (20), caractérisé en ce que le plat ou la platine (4) présente des ouvertures (7) qui sont conformées de manière à permettre l'insertion de la tête de vis (20) dans une première direction ou position dite direction ou position d'introduction (I) tout en empêchant la sortie de la tête vis (20) après un mouvement imposé à ladite tête de vis (20) dans une seconde direction ou position dite direction ou position de blocage (B).

La présente invention se rapporte également à un plat ou à une platine et à un capuchon destinés à être utilisés pour la fixation d'un rail sur un support.

## Description

### Objet de l'invention

La présente invention se rapporte à un dispositif de fixation d'un rail de roulement tel qu'un rail de manutention.

La présente invention se rapporte également aux pièces, et en particulier au plat ou platine et au capuchon, faisant partie de ce dispositif de fixation.

### Arrière-plan technologique

Deux grandes familles de dispositifs de fixation de rails de roulement existent, d'une part les systèmes de fixation à souder et d'autre part les systèmes de fixation à boulonner.

Dans les systèmes à souder, on utilise (i) un premier élément qui prend appui sur la surface du support généralement plane et qui y est solidement fixé par soudure; (ii) un second élément qui permet d'emprisonner le rail, plus particulièrement la semelle ou le patin du rail, et qui possède par exemple une surface latérale surplombant et venant en contact avec la semelle ou le patin du rail; (iii) un troisième élément qui correspond à un moyen de fixation des premier et deuxième éléments entre eux. En général, ce troisième élément est constitué par une vis dont la tête est introduite dans une ouverture présente dans le premier et dans le deuxième élément et sur laquelle vient se fixer un écrou.

Les systèmes à souder présentent comme principal inconvénient la nécessité de prévoir une pièce supplémentaire que l'on soudera sur le plat ou la platine, ce qui augmente le prix de revient du dispositif de fixation. D'autre part, le fait d'utiliser de tels dispositifs soudés rend l'utilisateur dépendant de la dextérité ou de l'habileté du soudeur. Un dernier inconvénient est le poids d'un tel dispositif, étant donné qu'il nécessite la présence d'une pièce supplémentaire.

Par ailleurs, dans le cas particulier de pièces galvanisées, il est nécessaire de prévoir une évacuation des différents liquides afin de garantir le procédé de galvanisation.

Dans les systèmes de fixation à boulonner, on utilise généralement les mêmes éléments que dans les systèmes soudés, mais le premier élément qui prend appui sur la surface du support y est fixé solidement cette fois-ci par boulonnage.

La principale difficulté de l'utilisation de systèmes boulonnés réside dans le fait que la tête de vis est noyée en le béton et qu'il n'est plus possible d'y avoir accès pour envisager le démontage du dispositif. Il s'agit essentiellement d'un système à utilisation unique.

### Buts de l'invention

La présente invention vise à proposer un dispositif de fixation de rails de roulement qui évite les inconvénients des deux systèmes de l'état de la technique, c'est-à-dire qu'il doit s'agir d'un dispositif ne nécessitant pas de soudure mais dont le démontage est toutefois autorisé.

### Principaux éléments caractéristiques de l'invention

La présente invention se rapporte à un dispositif de fixation d'un rail de roulement tel qu'un rail de manutention sur un support comprenant au moins un plat ou une platine sur lequel repose le rail et deux éléments, un élément primaire destiné à la fixation de la semelle du rail et un élément secondaire correspondant à un ensemble vis- écrou, la vis comprenant un corps et une tête de vis, caractérisé en ce que le plat ou la platine présente des ouvertures qui sont conformées de manière à permettre l'insertion de la tête de vis selon une première direction pour position dite direction ou position d'introduction tout en empêchant sa sortie après un mouvement imposé à ladite tête de vis dans une seconde direction ou position dite direction ou position de blocage.

Le mouvement imposé à la tête de vis peut être une rotation ou une translation. Dans le cas d'une rotation, on effectue donc un mouvement entre la première direction (d'introduction) et la seconde direction (de blocage). Dans le cas d'une translation, on effectue donc un mouvement entre la première position (d'introduction) et la seconde position (de blocage).

Avantageusement, le dispositif comprend en outre un élément tertiaire au niveau duquel sera positionnée la tête de vis, et de conformation telle qu'il autorise le mouvement de la tête de vis entre la direction ou position dite d'introduction et la direction ou position dite de blocage et inversement. La présence de cet élément tertiaire permet avantageusement d'autoriser le démontage, même dans le cas où la tête de vis munie de l'élément tertiaire est noyée dans l'environnement (béton, terre, boue, etc.).

De préférence, la conformation de l'élément tertiaire est telle qu'il contribue également à empêcher la sortie de la vis après le mouvement imposé à ladite tête de vis dans la direction ou position de blocage.

Selon une forme préférée de l'invention, l'élément tertiaire est un capuchon comprenant des protusions présentant des surfaces butoir entre lesquelles la tête de vis peut tourner (par rotation) ou se mouvoir (par déplacement).

Avantageusement, le capuchon comprend en outre des moyens d'ancrage dans l'ouverture du plat ou platine qui se présentent de préférence sous forme d'excroissances.

Selon une forme d'exécution préférée de l'invention, les ouvertures présentes dans le plat ou platine ont une forme oblongue.

On entend par "forme oblongue" une forme allongée et de préférence une ellipse.

Selon une autre forme d'exécution préférée de l'invention, les ouvertures présentes dans le plat ou platine ont la forme dite de "trou de serrure", c'est-à-dire une forme répondant à un dessin asymétrique particulier.

En d'autres termes, la forme des ouvertures du plat ou de la platine est telle que les dimensions desdites ouvertures sont plus grandes dans la direction ou position d'introduction que dans la direction ou position de blocage, de sorte que la tête de vis ne peut être introduite dans l'ouverture concernée que selon la direction ou position d'introduction. En outre, afin d'éviter que la tête de vis ne sorte de l'ouverture en direction ou position de blocage, les dimensions de l'ouverture selon cette direction ou position de blocage seront plus petites que celles de la tête de vis.

De telles ouvertures seront obtenues par des techniques classiques de mise en oeuvre d'acier à froid telles que le poinçonnage, la découpe laser, l'oxycoupage, la découpe par jet d'eau, par plasma ou même le fraisage.

Par ailleurs, l'élément secondaire constituant l'ensemble vis-écrou peut éventuellement être équipé d'éléments accessoires tels que des rondelles.

Par "plat", on entend un élément relativement long, qui peut atteindre jusqu'à six mètres, sur lequel est déposé de manière continue le rail. Par "platine", on entend un élément plus court qui peut être utilisé pour le montage d'un rail de manière discontinue, c'est-à-dire que le rail est déposé sur plusieurs platines séparées par des espacements.

Ces plats ou ces platines sont réalisés de préférence en tôle laminée présentant une épaisseur relativement constante et comprise de préférence entre 15 et 20 mm. Ces tôles peuvent être obtenues par découpage (oxydécoupage, découpage laser, jet d'eau, etc.).

Eventuellement, les plats ou platines comprennent d'autres ouvertures destinées à d'autres fonctions telles que la mise à niveau.

La présente invention se rapporte également à un plat ou une platine destiné à être utilisé dans la fixation d'un rail de roulement tel qu'un rail de manutention sur un support à l'aide du dispositif selon l'invention.

Plus précisément, ce plat ou platine comprend des ouvertures qui sont conformées de manière à permettre l'insertion de la tête d'une vis tout en empêchant la sortie de celle-ci après un mouvement imposé à ladite tête de vis.

De préférence, les ouvertures ont une forme oblongue ou une forme en "trou de serrure".

Enfin, la présente invention se rapporte également à un capuchon destiné à être utilisé dans la fixation d'un rail de roulement tel qu'un rail de manutention sur un support à l'aide du dispositif selon l'invention. Ce capuchon autorise le mouvement d'une tête de vis entre la direction ou position d'introduction et la direction ou position de blocage et inversement. Il contribue ainsi à empêcher la sortie de la tête de vis après ce mouvement.

De préférence, le capuchon comprend des protusions présentant des surfaces butoir. Il comprend en outre des moyens d'ancrage dans l'ouverture du plat.

### Brève description des dessins

La figure 1 représente une vue éclatée des différents éléments du dispositif de fixation selon la présente invention.

La figure 2 représente une vue en coupe des différents éléments du dispositif de fixation selon la présente invention par rapport au rail à fixer.

La figure 3 représente une vue en coupe d'une forme préférée d'exécution d'un capuchon selon la présente invention.

La figure 4a représente une vue du dessus de cette forme préférée d'exécution du capuchon selon la présente invention avec la tête de vis telle qu'initialement introduite.

La figure 4b représente une vue du dessus de cette forme préférée d'exécution du capuchon dans le plat selon la présente invention avec la tête de vis qui a subi rotation de 90° dans la direction de blocage.

### Description d'une forme d'exécution préférée de l'invention

Les caractéristiques générales du dispositif de fixation selon l'invention sont représentées sur les figures 1 et 2.

Comme le montrent les figures 1 et 2, le dispositif de fixation comprend au moins un plat ou une platine 4 et trois éléments :
- l'élément primaire 1 qui repose sur le plat 4;
- l'élément secondaire qui correspond à un ensemble constitué d'une vis 2 avec son écrou 6 et qui permet de solidariser l'élément primaire 1 et le plat 4, la vis 2 comprenant elle-même un corps 21 et une tête de vis 20;
- l'élément tertiaire 3 qui coopère avec la tête de vis 20 et participe éventuellement au contrôle du mouvement de ladite vis 2. L'élément tertiaire 3 assure surtout une fonction dite de "réservation", c'est-à-dire qu'il permet de désolidariser à souhait l'élément primaire 1 et le plat 4 en permettant le déblocage de la tête de vis 20.

L'élément primaire 1 comporte de manière classique un prolongement 9 destiné à se superposer à la semelle ou patin 10 du rail. Ce prolongement 9 comprend sur sa partie inférieure un organe élastique 11 réalisé dans un matériau élastomère qui permet d'absorber les mouvements du rail.

L'élément primaire 1 comprend en outre dans toute son épaisseur une ouverture 12 perpendiculaire au plan du plat 4 et dans laquelle vient se positionner la vis 2 qui, avec son écrou 6 constitue l'élément secondaire 2. L'élément secondaire 2 permet ainsi de solidariser l'élément primaire 1 au plat 4.

Le plat 4 présente dans son épaisseur une ouverture 7 au-dessus de laquelle se positionne l'élément primaire 1.

Selon une forme préférée de l'invention l'ouverture 7 au niveau du plat 4 présente une forme oblongue telle que représentée sur la figure 1. Cette forme 7 possède un petit axe 71 et un grand axe 72.

Par ailleurs, la vis 2 telle que représentée à la figure 1, qui possède un corps et une tête de vis, présente un axe du corps de vis constituant l'axe principal de rotation de la vis.

Les dimensions relatives de la tête de vis 20 et de l'ouverture 7 du plat 4 sont telles que la tête de vis ne peut être introduite dans l'ouverture 7 que selon le grand axe 72 de ladite ouverture, la plus petite dimension de la tête de vis étant inférieure au petit axe 71 tandis que la plus grande dimension de la tête de vis est supérieure au petit axe 71.

L'élément tertiaire 3 peut prendre la forme d'un capuchon, de préférence en matière synthétique. Le capuchon 3 possède une base 14 au centre de laquelle sera fixée la tête de vis, une zone intermédiaire 15 et des excroissances 16 sous forme de tenons crantés (en forme de demi-T), lesquelles excroissances 16 sont capables de s'emboîter dans des encoches (non représenté) pratiquées au niveau de l'ouverture 7 du plat ou éventuellement directement dans cette ouverture 7 du plat, et de n'en ressortir que difficilement. En outre le capuchon 3 possède dans son épaisseur des moyens de blocage correspondant à des protusions 18,18' qui s'étendent de la base 14 à la zone intermédiaire 15 et qui présentent des surfaces butoir A, A'.

Les figures 3, 4a et 4b présentent, à titre d'illustration, une forme d'exécution préférée de l'élément tertiaire selon l'invention correspondant à un capuchon, mais elles ne limitent en rien la portée de l'invention.

La fixation du rail 5 au plat 4 se fait de la manière suivante :
- On fixe d'abord le capuchon 3 sous le plat 4 en emboîtant les excroissances 16 du capuchon 3 dans les encoches de l'ouverture 7 (ou directement dans l'ouverture 7) du plat 4. Une extrémité du capuchon 3, plus précisément l'extrémité supérieure, est ainsi solidaire de la surface (inférieure) du plat 4 et l'autre extrémité, l'extrémité inférieure, est située sous ledit plat 4. Les surfaces butoirs A, A' des protusions 18,18' au niveau du capuchon 3 sont ainsi orientées dans la direction d'introduction B.
- On introduit ensuite la tête de vis 20 dans l'ouverture 7 selon une première direction I correspondant à la direction d'introduction. La tête de vis 20 a des dimensions telles que la vis peut traverser l'épaisseur du plat et se positionner au niveau de la base 14 du capuchon 3. La position relative de la tête de vis 20 par rapport aux différents éléments du capuchon 3 ainsi obtenue est représentée sur la figure 4a.
- On impose alors à la vis une rotation de 90° autour de son axe principal de façon à amener la tête de vis dans une deuxième direction B correspondant à la direction de blocage. La tête de vis rencontre dans cette direction de blocage B au niveau du capuchon 3 les surfaces butoir A, A' des protusions 18, 18' contre lesquelles elle bute et qui permettent ainsi de bloquer la rotation de la tête de vis, comme illustré à la figure 4b. Par ailleurs, l'orientation relative de la tête de vis 20 et de l'ouverture 7 est alors telle que le petit axe de l'ouverture 7 empêche la translation de la vis dans la direction d'introduction I. On évite ainsi, à la fois grâce à la forme de l'ouverture 7 et grâce à celle du capuchon 3, que la vis 2 ne sorte de l'ouverture 7 et/ou ne se désolidarise du plat 4.
- On place ensuite les autres pièces du dispositif, c'est-à-dire l'élément primaire 1, l'écrou 6 et éventuellement les rondelles 17. Plus précisément, on place l'élément primaire 1 au-dessus du plat 4 en insérant la vis 2 dans l'ouverture 12 de l'élément primaire 1. La vis est suffisamment longue pour traverser toute l'épaisseur de l'élément primaire 1. Le système est finalement verrouillé à l'aide de l'écrou 6 fixé sur la vis.

A tout moment il est possible de désolidariser l'élément primaire 1 et le plat 4. Pour cela, tout d'abord on retire l'écrou 6 et l'élément primaire 1. On fait ensuite subir à la tête de vis, pour pouvoir retirer la vis, un mouvement de rotation de 90° en sens inverse de celui qui a permis la solidarisation des pièces c'est-à-dire en l'éloignant de la direction de blocage B.

Le plat 4 peut avoir d'autres ouvertures complémentaires de l'ouverture 7 et qui rempliront d'autres fonctions, telles que par exemple la mise à niveau.

Le second élément peut en outre comporter des éléments accessoires telles que des rondelles 17 placées entre la surface de l'élément primaire 1 et l'écrou 6 pour visser au mieux la vis 2 avec son écrou dans l'élément primaire 1 et le plat 4 et ainsi assurer une meilleure solidarisation entre les deux.

Un tel dispositif assure donc une très grande sécurité de fixation. En outre, il présente l'avantage d'être facilement démontable.

Des vis spéciales à tête de marteau peuvent être utilisées pour un tel dispositif, mais des vis classiques conviennent également. De même l'élément primaire (1) est tout à fait classique. Toute l'efficacité d'un tel dispositif repose uniquement sur la seule dextérité de l'homme du métier pour réaliser l'ouverture 7 au niveau du plat 4.

## Revendications

1. Dispositif de fixation d'un rail (5) de roulement tel qu'un rail de manutention sur un support comprenant au moins un plat ou une platine (4) sur lequel (ou laquelle) repose le rail (5), et au moins deux éléments, un élément primaire (1) destiné à la fixation de la semelle (10) du rail (5) et un élément secondaire correspondant à un ensemble vis (2) - écrou (6), la vis comprenant un corps (21) et une tête de vis (20), **caractérisé en ce que** le plat ou la platine (4) présente des ouvertures (7) qui sont conformées de manière à permettre l'insertion de la tête de vis (20) dans une première direction ou position dite direction ou position d'introduction (I) tout en empêchant la sortie de la tête vis (20) après un mouvement imposé à ladite tête de vis (20) dans une seconde direction ou position dite direction ou position de blocage (B).

2. Dispositif selon la revendication 1, **caractérisé en ce que** le mouvement imposé à la tête de vis (20) est un mouvement de rotation ou de translation.

3. Dispositif selon la revendication 1 ou 2, **caractérisé en ce qu**'il comprend en outre un élément tertiaire (3) de conformation telle qu'il autorise le mouvement de la tête de vis (20) de la direction ou position de d'introduction (I) vers la direction ou position de blocage (B) et inversement.

4. Dispositif selon la revendication 3, **caractérisé en ce que** la conformation de l'élément tertiaire (3) est telle qu'il contribue également à empêcher la sortie de la vis (2) après le mouvement imposé à la tête de vis (20) dans la direction ou position de blocage (B) .

5. Dispositif selon la revendication 4, **caractérisé en ce que** le capuchon (3) comprend des protusions (18, 18') présentant des surfaces butoir (A, A') entre lesquelles la tête de vis (20) peut tourner par rotation ou se mouvoir par translation.

6. Dispositif selon la revendication 4, **caractérisé en ce que** le capuchon (3) comprend en outre des moyens d'ancrage dans l'ouverture (7) du plat qui sont de préférence des excroissances (16) ou des tenons crantés.

7. Dispositif selon l'une des revendications précédentes, **caractérisé en ce que** l'ouverture (7) a une forme oblongue.

8. Dispositif selon l'une des revendications 1 à 4, **caractérisé en ce que** l'ouverture (7) a la forme d'un trou de serrure.

9. Plat ou platine destiné à être utilisé dans la fixation d'un rail de roulement tel qu'un rail de manutention sur un support à l'aide d'un dispositif selon l'une des revendications précédentes, caractérisé(e) en ce qu'il (elle) comprend au moins une ouverture (7) qui est conformée de manière à permettre l'insertion d'une tête de vis (20) tout en empêchant la sortie de ladite tête de vis (20) après un mouvement imposé à ladite tête de vis (20).

10. Plat ou platine selon la revendication 9, caractérisé(e) en ce que ladite ouverture (7) a une forme oblongue.

11. Plat ou platine selon la revendication 9, caractérisé(e) en ce que ladite ouverture (7) a la forme d'un trou de serrure.

12. Capuchon destiné à être utilisé dans la fixation d'un rail de manutention sur un support à l'aide d'un dispositif selon l'une des revendications 1 à 8, **caractérisé en ce que** sa conformation est telle qu'il autorise le mouvement d'une tête de vis (20) entre une direction ou position d'introduction (I) et une direction ou position de blocage (B) ou inversement.

13. Capuchon selon la revendication 12, **caractérisé en ce qu**'il est conformé de manière à empêcher la sortie de la tête d'une vis (20) après le mouvement imposé à celle-ci dans la direction ou position de blocage B).

14. Capuchon selon la revendication 12 ou 13, **caractérisé en ce qu**'il comprend des protusions (18, 18') présentant des surfaces butoir (A, A').

15. Capuchon selon l'une quelconque des revendications 12 à 14, **caractérisé en ce qu**'il comprend en outre des moyens d'ancrage dans l'ouverture (7) du plat (4), lesdits moyens d'ancrage étant de préférence sous forme d'excroissances (16) ou de tenons crantés.
